# EUROPÄISCHE PATENTANMELDUNG

(11) **EP 0 285 882 A1**
(43) Veröffentlichungstag der Anmeldung: **12.10.1988**
(21) Anmeldenummer: 88104348.3
(22) Anmeldetag: 18.03.1988
(51) Int. Cl.: A44C 15/00, A44C 1/00, G08B 5/36

(54) **Vorrichtung zur Kommunikation mit Mitmenschen**

(30) Priorität: 06.04.1987 DE 8705114 U
(71) Anmelder: Dresmann, Rainer, D-7800 Freiburg (DE)
(72) Erfinder: Dresmann, Rainer, D-7800 Freiburg (DE)
(74) Vertreter: Patent- und Rechtsanwaltssozietät, Schmitt, Maucher & Börjes

(57) **Zusammenfassung**

Eine Vorrichtung (1) zur Kommunikation mit Mitmenschen mittels optischer Signale weist eine Halterung in Form einer Anstecknadel (2) oder dergleichen und mehrere elektrische wahlweise einschaltbare Leuchtkörper unterschiedlicher Farbe auf. Dabei sind wenigstens zwei oder drei elektrische Leuchtkörper zum Simulieren einer Straßenverkehrsampel in einer Reihe, in Gebrauchsstellung vorzugsweise untereinander angeordnet, wobei der erste oder oberste Leuchtkörper (4) rot, der letzte oder unterste Leuchtkörper (6) grün und ein gegebenenfalls vorhandener mittlerer Leuchtkörper (5) gelb sind (Fig. 1).

## Beschreibung

Die Erfindung betrifft eine Vorrichtung zur Kommunikation mit Mitmenschen mittels optischer Signale, wobei die Signalvorrichtung eine Halterung in Form einer Anstecknadel, Umhängekette, Befestigungsschlaufe od. dgl. aufweist und mehrere elektrisch betätigbare Leuchkörper unterschiedlicher Farbe als Signalgeber für unterschiedliche Mitteilungen enthält.

Eine derartige Vorrichtung ist aus der DE-OS 33 03 211 bekannt, die neben der Lösung mit elektrisch betätigbaren Leuchtkörpern unterschiedlicher Farbe auch mechanische Lösungen mit abdeckbaren Bereichen und dergleichen beschreibt.

Der Aufbau dieser bekannten Vorrichtung ist aufwendig und vor allem besteht das Problem, daß der Empfänger des Signales ohne eine genaue Gebrauchsanweisung die Bedeutung des Signales nicht erkennen kann. Zwar ist in der DE-OS 33 03 211, Seite 16 und 17 beschrieben, daß beispielsweise die Farbe "rot" bedeuten soll "ich suche Wärme, Anlehnung, Liebe", "grün" kann heißen "ich möchte meine Ruhe", während durch die Farbe "schwarz" ausgedrückt werden können soll "ich bin traurig, ratlos, einsam". Dabei ist vor allem bei künstlicher oder schwacher Beleuchtung die Farbe schwarz kaum oder nicht zu erkennen und der Farbe "grün" werden in der Regel positivere Bedeutungen beigemessen. Insgeamt ist deshalb bei dieser vorbekannten Anordnung und Vorrichtung zur befürchten, daß sie nicht als Signalgeber und Vorrichtung zur Kommunikation mit Mitmenschen, sondern allenfalls als Schmuckstück verstanden wird.

Zwar ist aus der DE-OS 29 37 546 schon ein Kommunikations-Hilfsmittel bekannt, welches besser verständlich ist, weil es jeweils die entsprechende Botschaft in Schriftform enthält. Dabei ist jedoch nachteilig, daß für jede zu übermittelnde Botschaft eine eigene, gegebenenfalls verschiedenfarbige Ansteckplakette erforderlich ist. Soll ein Signal oder eine Botschaft verändert werden, muß eine entsprechende andere Ansteckplakette mitgeführt und gegen die zunächst getragene ausgetauscht werden. Dies ist aufwendig und wenig wirkungsvoll.

Es besteht deshalb die Aufgabe, eine Vorrichtung der eingangs erwähnten At zu schaffen, die leicht und einfach mitgeführt werden kann, unterschiedliche Signale mit unterschiedlichen Bedeutungen übermitteln kann und dabei gut erkennbar und leicht verständlich ist.

Die erfindungsgemäße Vorrichtung ist zur Lösung dieser Aufgabe dadurch gekennzeichnet, daß wenigstens zwei oder drei elektrische Leuchtkörper zum Simulieren einer Straßenverkehrsampel in einer Reihe, in Gebrauchsstellung vorzugsweise vertikal untereinander, angeordnet und der erste oder oberste Leuchtkörper rot, der letzte oder unterste grün und ein gegebenenfalls vorhandener mittlerer Leuchtkörper gelb sind. Die erfindungsgemäße Vorrichtung kann also auf sehr einfache Weise zwei oder drei verschiedene Signale aussenden, die gut verständlich sind, wobei "rot" in Anlehnung an die Verkehrsampel Zurückhaltung bzw. eine negative Einstellung signalisiert und den Empfängern anzeigt, daß ein Kontakt bzw. ein Gespräch unerwünscht ist. Die Farbe "grün" kann hingegen eine positive Einstellung und die Zustimmung zu einer Kontaktaufnahme signalisieren, während die "gelbe" Leuchte einen Übergang von der einen zu der anderen Einstellung vorankündigen kann.

Durch eine sehr einfache räumliche Zuordnung der Leuchtkörper kann also gegenüber der vorbekannten Vorrichtung aus der DE-OS 33 03 211 eine klare, vor allem auch im Dunkeln oder bei schwacher Beleuchtung gut sichtbare und gut erkennbare Signalübermittlung auf optischem Wege erfolgen.

Besonders zweckmäßig ist es, wenn die Leuchten unterschiedlicher Farbe an einer Längsseite eines Gehäuses untereinander angeordnet sind. Dadurch wird eine klare Aufteilung und einfache Herstellung gefördert und die Simulation einer Straßenverkehrsampel verbessert.

Das die Leuchten aufweisende Gehäuse kann in seinem Inneren eine Höhlung zur Aufnahme einer Stromquelle, insbesondere einer Batterie, z.B. einer Knopfbatterie oder Minizelle, enthalten. Somit kann ein relativ kleines Gerät geschaffen werden, welches dennoch aufgrund des geringen Verbrauches solcher Leuchten, die z.B. Leuchtdioden sein können, sehr lange betrieben werden kann, zumal die Vorrichtung ja nicht ständig in Berieb zu sein braucht.

Eine Vorrichtung der eingangs erwähnten Art, die vor allem vom Benutzer sehr leicht und auch im Dunkeln gut bedient werden kann, kann dadurch gekennzeichnet sein, daß zwei oder drei in Reihe angeordnete Leuchten vorgesehen sind, und daß zum Ein- und Auschalten des jeweiligen Leuchtkörpers dieser selbst als Druckknopf eines Druckschalters ausgebildet ist und gegenüber dem ihn haltenden Gehäuse gegen eine Rückstellkraft eindrückbar ist. Soll beispielsweise von einer Signalgabe auf die andere umgeschaltet werden, braucht nur der jeweilige Leuchtkörper selbst wie ein Druckschalter betätigt zu werden.

Dabei ist die Bedienung erleichtert, wenn die als Druckschalter ausgebildeten Leuchkörper in Gebrauchsstellung gegenüber der Gehäuseoberfläche vorstehen. Selbst wenn keiner der Leuchtkörper leuchtet, ist dabei die Bedienung auch im Dunkeln gut möglich, da die Anordnung der verschiedenen Signale aufgrund der Anlehnung an eine Straßenverkehrsampel nicht "vergessen" werden kann. Fehlbedienungen ist somit vor allem durch diese verkehrsampelartige Anordnung bestmöglich vorgebeugt.

Die Leuchtkörper sind zweckmäßigerweise an der der Haltevorrichtung des Gehäuses gegenüberliegenden Seite angeordnet. Ist die Haltevorrichtung eine Anstecknadel, sind dadurch die Leuchtkörper automatisch den Betrachtern zugewandt.

Das Gehäuse kann für eine preiswerte Herstellung aus Kunststoff bestehen. Gleichzeitig ist es dadurch isolierend, so daß die erforderlichen Verdrahtungen für die einzelnen Leuchten problemlos darin angeordnet werden können.

Jeweils um den oberen Bereich eines Leuchtkörpers kann ein bogenförmiger Schirm verlaufen. Dadurch wird für den Träger der Vorrichtung ein Blendeffekt durch die Leuchten verhindert, ohne daß sie für die anderen Personen, die die entsprechenden Signale sehen können sollen, verdeckt werden.

Um unklare Signalgaben beispielsweise durch gleichzeitiges Einschalten mehrerer Leuchten von vorneherein auszuschließen und nicht alleine dem Benutzer zu überlassen, ist es vorteilhaft, wenn die Schalter mindestens der beiden am Ende der von ihnen gebildeten Reihe liegenden Leuchten gegeneinander gesperrt und diese Leuchten nur einzeln einschaltbar sind. Dadurch kann verhindert werden, daß die beiden sich widersprechenden Signale "rot" und "grün" gleichzeitig leuchten.

Der Bedienungskomfort kann dadurch verbessert sein, daß die Schalter der Leuchtkörper derart gekuppelt sind, daß das Betätigen eines Schalters eines nicht leuchtenden Leuchtkörpers einen eingeschalteten, leuchtenden Leuchtkörper ausschaltet. Dadurch ist das Wechseln von einer Signalgabe auf die andere besonders einfach, da das zu löschende Signal nicht mehr separat ausgeschaltet werden muß, sondern durch das Einschalten des neuen Signales von selbst verschwindet.

Insgesamt ergibt sich eine Vorrichtung oder ein Hilfsmittel zur Kommunikation mit Mitmenschen, welches im Aufbau und in der Bedienung sehr einfach ist und von jedermann sofort bezüglich seiner Signale verstanden oder gedeutet werden kann, so daß aufwendige Bedienungsanleitungen überflüssig sind und die Signalgabe nicht auf einen engen Personenkreis, der die Bedienungsanleitung eines solchen Gerätes kennt, beschränkt bleibt. Dennoch wird außerdem vermieden, daß die jeweilige Mitteilung durch eine Schrift auf einem Ansteckknopf od.dgl. erfolgen muß, die unter ungünstigen Lichtverhältnissen gar nicht gelesen werden kann und die vor allem nicht oder nur sehr schwierig geändert werden kann. In überraschend einfacher Weise macht sich dabei die Vorrichtung zunutze, daß praktisch jeder Straßenverkehrsampeln kennt. Eine besonders einfache Ausführungsform nur mit "rot" und "grün" entspricht dabei etwa einer Fußgängerampel, eine größere und vielseitigere Lösung entspricht mit drei Leuchten der Fahrzeugampel.

Nachstehend ist ein Ausführungsbeispiel anhand der Zeichnung noch näher beschrieben.

Es zeigt in schematisierter Darstellung:
Fig. 1 eine perspektivische Vorderansicht und
Fig. 2 eine perspektivische Rückansicht einer erfindungsgemäßen, als Hilfsmittel zur Kommunikation mit Mitmenschen dienenden Vorrichtung.

Eine im ganzen mit 1 bezeichnete Vorrichtung soll zur Kommunikation mit Mitmenschen optische Signale abgeben können, wobei die Signalvorrichtung gemäß Fig. 2 eine Halterung in Form einer Anstecknadel 2 aufweist, also bequem an jedem beliebigen Kleidungsstück getragen werden kann. Zusätzlich oder stattdesen ist aber auch als Halterung eine Umhängekette denkbar, die an der Oberseite 3 der Vorrichtung 1 angreifen könnte. Ferner wären Befestigungsschlaufen beispielsweise in Form eines Armbandes denkbar.

Die Vorrichtung 1 hat mehrere elektrische, wahlweise einschaltbare Leuchtkörper 4, 5 und 6 unterschiedlicher Farbe als Signalgeber für unterschiedliche Mitteilungen.

Im Ausführungsbeispiel erkennt man, daß drei elektrische Leuchtkörper 4, 5 und 6 zum Simulieren eienr Straßenverkehrsampel in einer Reihe in Gebrauchsstellung vertikal untereinander angeordnet sind. Der erste oder oberste Leuchtkörper 4 ist dabei zweckmäßigerweise rot, der letzte oder unterste Leuchtkörper 6 grün und der mittlere Leuchtkörper 5 kann eine gelbe Farbe haben und beim Leuchten abgeben.

Die Leuchten 4 bis 6 sind an einer Längsseite 7 eines Gehäuses 8 untereinander angeordnet.

In Fig. 2 ist angedeutet, daß das die Leuchten aufweisende Gehäuse 8 in seinem Inneren eine Höhlung zur Aufnahme einer Batterie, im Ausführungsbeispiel einer Knopfbatterie 9 als Stromquelle enthält.

Für das Ein- und Ausschalten kann der jeweilige Leuchtkörper 4, 5 oder 6 selbst als Druckknopf eines elektrischen Druckschalters ausgebildet sein und gegenüber dem ihn haltenden Gehäuse 8 gegen eine Rückstellkraft eindrückbar sein. Zum Einschalten und auch zum Ausschalten braucht also nur auf den jeweiligen Leuchtkörper selbst gedrückt zu werden. Man erkennt in Fig. 1, daß diese als Druckschalter ausgebildeten Leuchtkörper 4 bis 6 in Gebrauchsstellung gegenüber der Gehäuseoberfläche vorstehen, so daß man sie sogar im Dunkeln leicht finden und betätigen kann. Dabei ist vorteilhaft, daß die Leuchtkörper in Art einer Straßenverkehrsampel zueinander angeordnet sind, so daß der Benutzer ertasten kann, welchen Leuchtkörper er jeweils betätigt.

Die Leuchtkörper 4 bis 6 sind dabei im Ausführungsbeispiel an der der Haltevorrichtung 2 des Gehäuses 8 gegenüberliegenden Seite angeordnet. Das Gehäuse 8 besteht zweckmäßigerweise aus Kunststoff.

In Fig. 1 erkennt man ferner, daß jeweils um den oberen Bereich eines Leuchtkörpers ein bogenförmiger Schirm 10 verläuft, der verhindert, daß der Träger der Vorrichtung 1 von dem jeweils eingeschalteten, meistens etwas vorstehenden Leuchtkörper geblendet wird. Dennoch bleibt eine gute Erkennbarkeit erhalten.

Die Schalter zum wahlweisen Ein- und Ausschalten mindestens der beiden am Ende der von ihnen gebildeten Reihe liegenden Leuchten 4 und 6 sind zweckmäßigerweise gegeneinander gesperrt, so daß diese Leuchten nur einzeln einschaltbar sind, also widersprüchliche Signale nicht gleichzeitig ausgesandt werden können. Denkbar wäre allerdings, daß die rote Leuchte 4 und die gelbe Leuchte 5 gleichzeitig einschaltbar sind, um das grüne Signal voranzukündigen.

Die Schalter der Leuchtkörper 4 bis 6 können dabei derart gekuppelt sein, daß das Betätigen eines Schalters eines nicht leuchtenden Leuchtkörpers einen eingeschalteten, leuchtenden Leuchtkörper ausschaltet.

Insgesamt ergibt sich eine Signalvorrichtung 1, die leicht herstellbar und preiswert ist, einfach und sogar unter ungünstigen Lichtverhältnissen gut bedienbar und einfach verständlich ist. Zusätzliche Hilfen zur Interpretation des jeweils ausgegebenen Signales sind praktisch nicht erforderlich. Auch bedarf es keiner Beschriftung, die gerade dann oft kaum lesbar sein wird, wenn eine solche Vorrichtung benutzt werden soll.

## Patentansprüche

1. Vorrichtung zur Kommunikation mit Mitmenschen mittels optischer Signale, wobei die Signalvorrichtung eine Halterung in Form einer Anstecknadel, Umhängekette, Befestigungsschlaufe od.dgl. aufweist und mehrere elektrische, wahlweise einschaltbare Leuchtkörper unterschiedlicher Farbe, dabei vorzugsweise rot und grün, als Signalgeber für unterschiedliche Mitteilungen enthält, **dadurch gekennzeichnet,** daß wenigstens zwei oder drei elektrische Leuchtkörper zum Simulieren einer Straßenverkehrsampel in einer Reihe, in Gebrauchsstellung vorzugsweise vertikal untereinander, angeordnet und insbesondere der erste oder oberste Leuchtkörper(4) rot, der letzte oder unterste Leuchtkörper (6) grün und ein gegebenenfalls vorhandener mittlerer Leuchtkörper (5) gelb sind.

2. Vorrichtung nach Anspruch 1, dadurch gekennzeichnet, daß die Leuchten (4 bis 6) an einer Längsseite (7) eines Gehäuses (8) untereinander angeordnet sind.

3. Vorrichtung nach Anspruch 1 oder 2, dadurch gekennzeichnet, daß das die Leuchten aufweisende Gehäuse (8) in seinem Inneren eine Höhlung zur Aufnahme einer Stromquelle, insbesondere einer Batterie, z.B. einer Knopfbatterie (9) oder Minizelle, enthält.

4. Vorrichtung nach Oberbegriff des Anspruches 1, dadurch gekennzeichnet, daß zwei oder drei in Reihe angeorndete Leuchten (4, 6, 5) vorgesehen sind und daß zum Ein- und Ausschalten des jeweiligen Leuchtkörpers (4 bis 6) dieser selbst als Druckknopf eines Druckschalters ausgebildet ist und gegenüber dem ihn haltenden Gehäuse (8) gegen eine Rückstellkraft eindrückbar ist.

5. Vorrichtung nach einem der Ansprüche 1 bis 4, dadurch gekennzeichnet, daß die als Druckschalter ausgebildeten Leuchtkörper (4 bis 6) in Gebrauchsstellung gegenüber der Gehäuseoberfläche vorstehen.

6. Vorrichtung nach einem der Ansprüche 1 bis 5, dadurch gekennzeichnet, daß die Leuchtkörper (4 bis 6) an der der Haltevorrichtung (2) des Gehäuses (8) gegenüberliegenden Seite angeordnet sind.

7. Vorrichtung nach einem der Ansprüche 1 bis 6, dadurch gekennzeichnet, daß das Gehäuse (8) aus Kunststoff besteht.

8. Vorrichtung nach einem der Ansprüche 1 bis 7, dadurch gekennzeichnet, daß jeweils um den oberen Bereich eines Leuchtkörpers ein bogenförmiger Schirm (10) verläuft.

9. Vorrichtung nach einem der Ansprüche 1 bis 8, dadurch gekennzeichnet, daß die Schalter mindestens der beiden am Ende der von ihnen gebildeten Reihe liegenden Leuchten (4, 6) gegeneinander gesperrt und diese Leuchten nur einzeln einschaltbar sind.

10. Vorrichtung nach einem der Ansprüche 1 bis 9, dadurch gekennzeichnet, daß die Schalter der Leuchtkörper (4, 6) derart gekuppelt sind, daß das Betätigen eines Schalters eines nicht leuchtenden Leuchtkörpers einen eingeschalteten, leuchtenden Leuchtkörper ausschaltet.
